# EUROPÄISCHE PATENTSCHRIFT

(11) **EP 0 100 040 B1**
(45) Veröffentlichungstag und Bekanntmachung des Hinweises auf die Patenterteilung: **25.05.1988**
(21) Anmeldenummer: 83106986.9
(22) Anmeldetag: 16.07.1983
(51) Int. Cl.: C10B 25/16

(54) **Koksofentür mit einer Lamellendichtleiste**
Coke oven door with a layered sealing strip
Porte de four à coke à lame d'étanchéité lamellée

(30) Priorität: 24.07.1982 DE 3227733
(43) Veröffentlichungstag der Anmeldung: 08.02.1984
(73) Patentinhaber: Still Otto GmbH, 44718 Bochum (DE)
(72) Erfinder: Lorenz, Kurt, Dr., D-4321 Hattingen (DE)
(74) Vertreter: Dahlkamp, Heinrich-Leo, Dipl.-Ing.

(56) Entgegenhaltungen:
- DE-A- 2 925 730
- DE-B- 1 066 537
- DE-B- 2 229 953
- DE-C- 578 940
- DE-C- 738 975
- DE-C- 905 605

## Beschreibung

Die Erfindung betrifft eine Koksofentür mit einer um den Türkörper umlaufenden metallischen Dichtungsleiste, die mit einem Teilbereich am Türkörper dicht anliegend und über eine Haltevorrichtung in Ofenachse linear verschiebbar gehalten und mit dem anderen Teilbereich mit einer Dichtschneide verbunden ist, die auf den Türrahmen anpreßbar ist.

Die zum Abdichten von Horizontalkammerverkokungsöfen eingesetzten bekannten Koksofentüren werden mit Hilfe von Andruckfedern bzw. Spannfedern auf den Türrahmen gedrückt, um das Austreten von Gasen aus dem Koksofen während des Verkokungsvorganges zu unterbinden. Hierzu weisen die Koksofentüren um den Türkörper umlaufende metallische Dichtungsleisten auf, die als Flacheisen mit angeschärftem Ende oder als Winkeleisen beispielsweise als Z-Profil ausgebildet sind (DE-C-23 09 032). Die freien Schenkel dieser Dichtungsleisten werden durch Federn, die in Federgehäusen oder ähnlichen Gebilden angeordnet sind, jeweils so belastet, daß die Dichteschneide der Dichtungsleisten dicht auf dem Türrahmen aufliegt bzw. auf diesen aufgepreßt ist.

Die bekannten, insbesondere als gerade Flacheisen ausgebildeten Dichtungsleisten werden über Klemmvorrichtungen, vor allen Dingen Hakenkopfschrauben, an den Türkörper angepreßt und mittels Hammerschlag vorgetrieben. Im Prinzip auf ähnliche Weise können auch die aus der DE-C-23 09 032 bekannten Z-Profileisen über Hammschlag vorgetrieben werden, wenn sie über geeignete Haltevorrichtungen am Türkörper gehalten und über federbelastete Druckstößel endseitig belastet sind. Dichtungsleisten mit U-Profil und mit Z-Profil sind auch aus der DE-C-28 45 045 bekannt.

Beim Einstellen bzw. Aufpressen der bekannten Dichtungsleisten, insbesondere der Profildichtleisten, durch Hammerschlag werden die Dichtungsleisten häufig so deformiert, daß sie ihren Zweck nicht mehr erfüllen können und ausgewechselt werden müssen. Dies ist insbesondere der Fall, wenn sie durch zu starke Hammerschläge insgesamt oder in Teilbereichen nicht mehr auf den Ofenrahmen dicht genug aufzubringen sind. Da sie nicht ohne großen Aufwand in ihre ursprüngliche Form zurückzubringen sind und weil sie einen zu geringen Federweg aufweisen, werden sie in der Regel durch neue ersetzt, was einen erheblichen Wartungs- und Investitionsaufwand erfordert.

Die DE-C-738 975 beschreibt eine Koksofentür mit mehreren stegartig ausgebildeten, gegen eine glatte Auflagefläche andrückbaren Metalldichtungen aus dünnen Dichtungsstegen mit dazwischenliegenden Lagen aus Asbest, wobei die Dichtungsstege je für sich aus Einzelteilen bestehen, die durch starre oder federnde Mittel gegen die glatte Auflagefläche drückbar sind. Wegen des Abstandes der einzelnen Dichtungsstege voneinander ist eine Reinigung der Zwischenräume sehr schwierig, so daß die Dichtstege entweder leicht beschädigt werden oder die Anbackungen zwischen den Dichtstegen zu Undichtigkeiten führen.

In der DE-B-22 29 953 sind verschieden profilierte Dichtungsleisten vorgestellt, die zwar gemeinsam am Türkörper eingespannt sind, aber jeweils flach auf den Dichtflächen des Türrahmens zur Anlage kommen. Im Gegensatz zu den gegen den Türrahmen gepreßten scharfkantigen Dichtschneiden können hierbei eventuelle, auf den Türrahmen sitzende Teeransätze nicht durchschnitten werden, so daß es zu Undichtigkeiten kommen kann. Darüber hinaus kommt es leicht zu unerwünschten Verformungen der Dichtleisten.

Die DE-A-29 25 730 zeigt eine Koksofentür mit einer Dichtungsleiste aus unterschiedlich geformten flexiblen Lamellen, wobei eine davon als Dichtschneide ausgebildet ist. Die Haltevorrichtung an dieser Lamelle ist dabei starr am Türkörper befestigt und nicht in Ofensachse linear verschiebbar. Ein Ausgleich eventueller Verformungen von Türrahmen oder Türkörper ist dabei durch ein Verstellung der Dichtschneiden bzw. durch eine Veränderung der Anpreßkraft nicht möglich.

Aus der DE-C-906 605 ist eine Koksofentür mit metallischer Selbstdichtung bekannt, wobei rahmenförmige, am Türkörper befestigte, elastisch nachgiebige Platten mit einer daran sitzenden Dichtungsschneide verwendet werden. Die Dichtungsschneiden sind dabei rechtwinklig mit den Dichtungsleisten verbunden und durch einen Druckstößel belastet.

Der Erfindung liegt die Aufgabe zugrunde, eine Koksofentür mit einer Dichtungsleiste zu schaffen, die auch bei starken Hammerschlägen nicht deformiert wird und die vom Grundaufbau her als gerade oder gebogen ausgebildete Dichtungsleiste zu verwenden ist.

Die Aufgabe wird gemäß der Erfindung dadurch gelöst, daß die Dichtungsleiste aus einer Vielzahl dünner Lagen bzw. Lamellen zusammengesetzt ist und etwa rechtwinkling vor die Lagen eine damit verbundene, vorzugsweise damit verschweißte, aus einem Stück bestehende Dichtungschneide gesetzt und über einen Druckstößel belastet ist.

Bei Einsatz einer derartigen Dichtungsleiste zeigt sich überraschend, daß sie auch starken Hammerschlägen wesentlich besser widersteht. Damit erübrigt sich das bisher häufige Auswechseln der Dichtungsleisten und reduziert sich auf das durch übliche Abnutzung bekannte Maß. Augrund der besonderen Formgebung zeigt sich darüber hinaus, daß sowohl bei gerade ausgebildeten Dichtungsleisten als auch bei Profildichtungsleisten der einzelne Hammerschlag in vorteilhafter Weise auch mit in den Türrahmen übertragen wird, so daß eine Zerstörung der Anbakkungen einfacher bzw. sicher zu erreichen ist.

Um eine möglichst genau mittige Belastung der Dichtschneide durch den Federstößel zu erreichen, wird erfindungsgemäß etwa rechtwinklig vor die Lagen eine damit verbundene, aus einem Stück bestehende Dichtschneide gesetzt und über den Druckstößel belastet. Dabei werden Dichtungsleiste und Dichtschneide zweckmäßig miteinander durch Schweibung verbunden, was ohne großen Aufwand auch noch am Einsatzort, d.h. im Bereich des Koksofens vorgenommen werden kann. Selbstverständlich können derartige Leisten auch vorab im Werk hergestellt und dann entsprechend angebracht werden.

Nach einer Ausbildung der Erfindung sind die Lagen von 0,2 bis 0,8 mm-, vorzugsweise 0,5 mm-, Blechen gebildet, Diese Bleche sind dicht nebeneinander-bzw. aufeinanderliegend über die bekannten Haltevorrichtungen am Türkörper durch Reibungsschluß zu befestigen und können wie beschrieben ohne weiters gemeinsam und gleichmäßig in Richtung Ofenachse durch Hammerschlag oder auch andere geeignete Einrichtungen vorgetrieben werden.

Die gleichmäßige Anordnung der einzelnen, die Dichtungsleiste bildenden Lagen und ihr gleichmäßiges Vortreiben wird findundsgemäß dadurch gesichert, daß die Lagen untereinander endseitig verbunden, vorzugsweise verschweißt sind. Überraschen hat sich dabei gezeigt, daß diese nur punktweise bzw. linienförmige Verbindung an den jeweiligen Kanten ausreicht, um den innigen Verbund zwischen den einzelnen Lagen zu gewährleisten. Dabei kann es zweckmäßig sein, die Lagen mit dem freien Teilbereich mit einer aus einem Stück bestehenden Dichtschneide zu verbinden, die gleichmäßig auf dem Türrahmen aufliegt und die leicht den Gegebenheiten entsprechend angeschärft ausgebildet werden kann. Diese Dichtschneide wirkt gleichzeitig als eine Art Abriebschutz der einzelnen Lagen.

Als Material für die einzelnen Lagen kann V2A-Blech oder ein ähnliches Material, falls die Temperatur dies zuläßt, verwendet werden. Nach einer zweckmäßigen Ausführungsform bestehen die Lagen aus korrosionsfestem und spannungsrißunempfindlichen Material wie einer Chrom-Molybdän-Titan-Legierung. Eine derartige Dichtungsleiste weist eine hohe Lebensdauer auf, weil sie auch aggressiven Bestandteilen des Gases gegenüber resistent ist. Derartige aggressive Bestandteile des Gases könnten ansonsten, insbesondere bei Profildichtmembranen, die ihre Lage durch das Herausnehmen der Konsofentür und das Wiedereinsetzen ändern, ansonsten in das Material eindringen und zu Korrosionen führen.

Je nach Einsatzfall ist es zweckmäßig, Dichtungsleisten zu verwenden, bei denen zwei bis zehn, vorzugsweise fünf, Lagen zu einer Dichtungsleiste zusammengesetzt sind. Eine derartige Anzahl von Lagen, insbesondere die mit fünf Lagen, bringt überraschend eine höhere Lebensdauer derartiger Dichtungsleisten als bei einstükkigen Dichtungsleisten.

Die Verwendung von mehreren Lagen, die, wie erläutert, jeweils an den Kanten zusammengeschweißt sind, können zweckmäßigerweise zu einer Profildichtmembran, wie U-, Z- oder Doppel-Z-Membran, gebogen am Türkörper angeordnet und im freien Teilbereich über federbelastete Druckstößel belastet sein. Damit ist es möglich, mit den im Prinzip gleich ausgebildeten Dichtungsleisten sowohl gerade Dichtungsleisten wie auch Profildichtungsleisten darzustellen. Es ist lediglich notwendig, den einzelnen bzw. den gruppenweise angeordneten Dichtungsleisten eine entsprechende Form zu geben. Über den federbelasteten Druckstößel werden die Dichtungsleisten im Endbereich so belastet, daß die Dichtschneide jeweils genau und mit dem nötigen Andruck auf dem Türrahmen aufsitzt.

Zur Erleichterung der Herstellung insebesondere der Verbindung der Dichtschneide mit den einzelnen Lagen ist erfindungsgemäß die Dichtschneide zweckmäßig ein mit einem Ansatz für die Lagen ausgerüstetes, gezogenes oder gepreßtes Profil. Bei einer derartigen Ausbildung kann die Dichtschneide in einem Arbeitsgang hergestellt und dann durch einfache Schweißung mit den einzelnen Lagen bzw. der Gruppe der Lagen verbunden, insbesondere verschweißt werden.

Um ein Zurückschnellen der Dichtschneide bzw. der entsprechend vorgeformten Dichtungsleiste beim Herausnehmen der Koksofentür sicher zu verhindern, ist es von Vorteil, die Dichtschneide mit dem Druckstößel verbindbar auszubilden. Auf diese Weise können eventuelle Rückstellkräfte in der vorgeformten Dichtungsleiste ausgeglichen bzw. unschädlich gemacht werden, wobei das Ausfahren des Stößels zu begrenzen ist.

Zur Automatisierung des Koksofenbetriebes werden die Koksofentüren häufig maschinell gereinigt. Um hier eine Überlastung bzw. gegebenenfalls Beschädigung der Dichtungsleisten sicher zu vermeiden, ist auf der dem Koksofen zugewandten Seite der Dichtungsleiste eine Schutzleiste vorgeordnet. Mit dieser Anordnung ist es hone weiteres möglich, mit Reinigungsmessern die Dichtschneide selbst zu säubern, ohne daß die Lagen der Dichtungsleiste in Folge mechanischer Einwirkung Schaden erleiden.

Zur Erleichterung der Montage bei Anordnung der vorgesetzten Dichtschneide mit Schutzleiste ist erfindungsgemäß vorgesehen, daß die Schutzleiste an einen Ansatz der Dichtschneide angeschweißt oder als Winkeleisen ausgebildet ist, das mit dem kurzen Schenkel an der Dichtschneide angeschweißt ist und dessen freier Schenkel bis dicht an den Türkörper vorgezogen ausgebildet ist. Dabei dient der freie Schenkel in gewisser Hinsicht ebenfalls als Rückstellsicherung, die ein Zurückschnellen der vorgeformten Dichtungsleiste einschränkt. Es ist auch möglich, Schutzleiste, Dichtschneide und Ansatz zu den Lagen als gezogenes oder gepreßtes Profil auszubilden.

Die Erfindung zeichnet sich insbesondere dadurch aus, daß eine Koksofentür mit Dichtungsleiste und Dichtschneide geschaffen ist, die auch bei Nachstellung mittels Hammerschlag oder auch mittels Druckschrauben sicher funktionieren und nicht deformiert werden, so daß sie lange Standzeiten haben und einen Betrieb der Koksofentüren praktisch ohne Wartung sicherstellen.

Darüber hinaus ist der Einsatz moderner Reinigungseinrichtungen und Messer möglich, ohne daß die Dichtschneiden oder auch die Dichtungsleisten insgesamt dadurch belastet oder gefährdet werden. Darüber hinaus sind die erfindungsgemäßen Dichtleisten sowohl als einfache gerade Dichtungsleisten als auch als Profildichtungsleisten einsetzbar, ohne daß dafür besondere Leisten geschaffen werden müssen.

Weitere Einzelheiten und Vorteile des Erfindungsgegenstandes ergeben sich aus der nachfolgenden Beschriebung der zugehörigen Zeichnungen, in denen bevorzugte Ausführungsbeispiele mit den dazu notwendigen Einzelheiten und Einzelteilen dargestellt sind, Es zeigen
Figur 1 einen Querschnitt durch einen Koksofen im Bereich des Türrahmens mit eingesetzter Koksofentür,
Figur 2 einen Querschnitt durch den Dichtungsbereich Türkörper/Türrahmen mit Profildichtungsleiste,
Figur 3 den Dichtungsbereich im Schnitt mit Profildichtungsleiste und Schutzleiste und
Figur 4 den in Figur 3 dargestellten Bereich mit angeformter Dichtschneide.

Figur 1 zeigt einen Querschnitt durch einen Türkörper (1) mit Steinhalter (2), der dicht auf einen Türrahmen (3) aufgesetzt ist. Über eines Spannvorrichtung (4) ist dafür Sorge getragen, daß dichtes Aufeinanderliegen von Türkörper (1) und Türrahmen (3) aus dem Koksofen (5) Gase nicht in die Atmosphäre entweichen können.

Die Spannvorrichtung (4) ist über eine Klemmschraube (7) am Türkörper (1) gehalten. Mit Hilfe einer Anspannschraube (8) wird der in einem Federgehäuse angeordnete und federbelastete Druckstößel (9) auf die mit dem vorderen Ende der Dichtungsleiste (10) verbundene Dichtschneide (11) aufgedrückt. Dadurch und durch die gesamte Vorspannung der Koksofentür ist sichergestellt, daß die Dichtschneide (11) den notwendigen dichten Abschluß des Koksofens (5) bringt. Die Spannung bzw. Vorspannung der Koksofentür wird über die Andruckfeder (12) erreicht, die den Türkörper (1) über den Spannhebel (13) gegen den mit dem Türrahmen (3) verbundenen Zugbügel drückt. Über die Spannfedereinstellung (16) kann die Kraft der Andruckfeder (12) jeweils eingestellt werden. Über die Dichtungen (17) ist ein Austreten von Leckgasen durch die Verbindungsstellen zwischen Türrahmen (3) und Koksofen (5) verhindert.

Bei der dargestellten Spannvorrichtung (4) handelt es sich um eine solche, die aus einem durch Hammerschlag verstellbaren Keil (19) und einem Keilgegenstück (2) besteht. Bei Vortreiben des Keiles (19) durch Hammerschlag rutscht das Keilgegenstück (20) jeweils durch den Federring (21) angedrückt in eine Ausgleichsstellung, so daß der Keil (19) und damit die Dichtungsleiste (10) gegen Rückstellkräfte gesichert ist. Der Keil (19) bzw. das Keilgegenstück (20) sind über die Klemmschraube (7) am Türkörper (1) befestigt.

Bei der in Figur 1 gezeigten Ausbildung der Dichtungsleiste (10) handelt es sich um eine vorgeformte Profildichtungslieste, die endseitig die rechtwinklig dazu stehende Dichtschneide (11) aufweist. Diese Dichtschneide (11) ist über den Druckstößel (9) belastet, der Teil des Keiles (19) ist und mit diesem gemeinsam über die Klemmschraube (7) am Türkörper (1) gehalten wird.

Figur 2 zeigt die in Figur 1 dargestellte Ausführungsform der Dichtungsleiste (10) in Einzeldarstellung, wobei verdeutlicht ist, daß die gebogenen Lagen (25), (26) und (27) mit dem Teilbereich (29) an der Türkörper (1) über die Spannvorrichtung (4) gepreßt sind und endseitig mit der rechtwinklig vorgesetzten Dichtschneide (11) verbunden bzw. verschweißt sind.

Zum Schutz der entsprechend angeordneten und ausgebildeten Dichtungsleiste (10) dient gemäß Figur 3 eine Schutzleiste (34), die mit ihrem kurzen Schenkel (35) an der Dichtschneide angeschweißt ist und mit dem freien Schenkel (36) dicht vor dem Türkörper (1) endet. Auch hier ist die Dichtschneide (11) über den Druckstößel (9) belastet und wird auf den Türrahmen (3) aufgepreßt. Dabei kann die Dichtschneide (11) mit dem Druckstößel so verbunden sein, daß ein Zurückschnellen der Dichtungsleiste (10) beim Herausnehmen des Türkörpers (1) aus dem Koksofen (5) bei einer Rückverformung der einzelnen Lagen (25), (26) und (27) sicher verhindert ist.

Die in Figur 4 dargestellte Ausführungsform erleichtert die Herstellung und die Montage von Dichtungsleiste (10) und Dichtschneide (11). Dabei wird die Dichtschneide (11) als ein Stück gleich mit den Ansätzen (32) und (33) gezogen oder gepreßt, so daß die Anbringung bzw. Anschweißung der Dichtungsleiste (10) bzw. der Gruppe der Lagen (25), (26) und (27) sowie der Schutzleiste (34) besonders günstig möglich ist. Die Schutzleiste (34) kann auch gleichzeitig an die Dichtschneide (11) als Verlängerung des Ansatzes (33) mit angepreßt sein.

## Patentansprüche

1. Koksofentür mit einer um den Türkörper (1) umlaufenden metallischen Dichtungsleiste (10), die mit einem Teilbereich (29) am Türkörper (1) dicht anliegend und über eine Haltevorrichtung in Ofenachse linear verschiebbar gehalten und mit den anderen Teilbereich mit einer Dichtschneide (11) verbunden ist, die auf den Türrahmen (3) anpreßbar ist, dadurch gekennzeichnet, daß die Dichtungsleiste (10) aus einer Vielzahl dünner Lagen (25), (26), (27) bzw. Lamellen zusammengesetzt ist und etwa rechtwinklig vor die Lagen (25), (26), (27) eine damit verbundene, vorzugsweise damit verschweißte, aus einem Stück bestehende Dichtschneide (11) gesetzt und über einen Druckstößel (9) belastet ist.

2. Koksofentür nach Anspruch 1, dadurch gekennzeichnet, daß die Lagen (25), (26), (27) von 0,2 bis 0,8 mm-, vorzugsweise 0,5 mm-, Blechen gebildet sind.

3. Koksofen nach Anspruch 1 oder 2, dadurch gekennzeichnet, daß die Lagen (25), (26), (27) aus korrosionsfestem und spannungsrißunempfindlichen Material, wie einer Chrom-Molybdän-TitanLegierung, bestehen.

4. Koksofentür nach Anspruch 1, dadurch gekennzeichnet, daß zwei bis zehn, vorzugsweise fünf Lagen (25), (26), (27) zu einer Dichtleiste (10) zusammengesetzt und alle am Ende mit der Dichtschneide (11) verschweißt sind.

5. Koksofentür nach Anspruch 1, dadurch gekennzeichnet, daß die Lagen (25), (26), (27) zu einer Profildichtmembran, wie U-, Z- oder Doppel-Z-Membran, gebogen am Türkörper (1) angeordnet sind.

6. Koksofentür nach Anspruch 1, dadurch gekennzeichnet, daß die Dichtschneide (11) ein mit einem Ansatz (32) für die Lagen (25), (26), (27) ausgerüstetes, gezogenes oder gepreßtes Profil ist.

7. Koksofentür nach Anspruch 1 oder einem der nachfolgenden Ansprüche, dadurch gekennzeichnet, daß die Dichtschneide (11) mit dem Druckstößel (9) verbindbar ausgebildet ist.

8. Koksofentür nach Anspruch 1 oder einem der nachfolgenden Ansprüche, dadurch gekennzeichnet, daß auf der dem Koksofen (5) zugewandten Seite der Dichtungsleiste (10) eine Schutzleiste (34) vorgeordnet ist.

9. Koksofentür nach Anspruch 8, dadurch gekennzeichnet, daß die Schutzleiste (34) an einen Ansatz (33) der Dichtschneide (11) angeschweißt oder als Winkeleisen ausgebildet ist, das mit dem kurzen Schenkel (35) und der Dichtschneide (36) bis dicht an den Türkörper (1) vorgezogen ausgebildet ist.

10. Koksofentür nach Anspruch 8, dadurch gekennzeichnet, daß die Schutzleiste (34) mit der Dichtschneide (11) und Ansatz für die Lagen (25), (26), (27) als gezogenes oder gepreßtes Profil ausgebildet ist.

## Revendications

1. Porte de fours à coke avec un corps de porte (1) muni surtout son pourtour d'une lame métallique d'étanchéité (10), dont une partie (29) s'appuie de manière étanche sur le corps de porte (1) et est maintenue par un dispositif d'attache à réglage linéaire dans l'axe du four, tandis que l'autre partie est raccordée à un couteau d'étanchéité (11) pouvant être pressé contre le cadre de la porte (3), caractérisée par le fait que la lame d'étanchéité (10) est constituée par un grand nombre de plis minces (25), (26), (27) ou lamelles, et qu'un couteau d'étanchéité (11) en une seule pièce est installé, à peu près à angle droit, devant les plis (25), (26), (27), fixé à cexu-ci-de préférence par soudure-et chargé par un poussoir (9).

2. Porte de fours à coke selon la revendication 1, caractérisée par le fait que les plis avec des épaisseurs de 0,2 à 0,8 mm-de préférence 0,5 mm-sont constitués par des tôles.

3. Porte de fours à coke selon les revendications 1 ou 2, caractérisée par le fait que les plis (25), (26), (27) sont réalisés en matériau résistant à la corrosion et non sujet à la formation de criques de tension, tel qu'une alliage de chrome/moylbdène/ titane.

4. Porte de fours à coke selon la revendication 1, caractérisée par le fait que de deux à dix plis-de préférence cinq (25), (26), (27)―sont réunis pour former une lame d'étanchéité (10) et que tous sont soudés à l'extrémité avec le couteau d'étanchéité (11).

5. Porte de fours à coke selon la revendication 1, caractérisée par le fait que les plis (25), (26), (27) sont disposés de manière à former une membrane d'étanchéité profilée-profil à U, à Z ou à double Z-pliée sur le corps de la porte (1).

6. Porte de fours à coke selon la revendication 1, caractérisée par le fait que la couteau d'étanchéité (11) est constitué par un profilé étiré ou pressé, muni d'un épaulement (32) pour les plis (25), (26), (27).

7. Porte de fours à coke selon la revendication 1, ou selon l'une des revendications suivantes, caractérisée par le fait que le couteau d'étanchéité (11) est concu de facon à pouvoir être raccordé au poussoir (9).

8. Porte de fours à coke selon la revendication 1 ou l'une des revendications suivantes, caractérisée par le fait que, du côté regardant le four à coke (5), la lame d'étanchéité (10) est accompagnée d'une lame de protection (34) disposée devant elle.

9. Porte de fours à coke selon la revendication 8, caractérisée par le fait que la lame de protection (34) est soudée à un épaulement (33) du couteau d'étanchéité (11) ou à la forme d'une cornière, dont l'aile courte (35) et le couteau d'étanchéité (36) sont faconnés de manière à se trouver dans le voisinage immédiat du corps de la porte (1).

10. Porte de fours à coke selon la revendication 8, caractérisée par le fait que la lame de protection (34) avec le couteau d'étanchéité (11) et l'épaulement pour les plis (25), (26), (27), est constituée par un profilé étiré ou pressé.

## Claims

1. Coke oven door with a metallic sealing strip (10) running the full circumference of a door body (1), said sealing strip with a partial area of its (29) resting tightly against said door body (1) and being retained through a holding device allowing for it to be slided linearly in oven axis and being connected with the other partial area of its to a sealing knife edge (11) which can be pressed onto a door jamb (3), characterized in that said sealing strip (10) is composed of a multiplicity of thin layers (25), (26), (27) and/or lamellae and in that a sealing knife edge (11) being connected to it, preferably by welding, and being fabricated as a one-partite unit is positioned roughly at right angle in front of said layers (25), (26), (27) and loaded through a compressive plunger (9).

2. Coke oven door according to Claim 1, characterized in that said layers (25), (26), (27) are manufactured from 0.2 mm 0.8 mm thick, preferably 0.5 mm thick, sheet metal plates.

3. Coke oven door according to Claim 1 or 2, characterized in that said layers (25), (26), (27) are composed of a corrosion-proof and stress corrosion cracking-proof material such as a chromium molybden titanium alloy.

4. Coke oven door according to Claim 1, characterized in that two to ten layers, preferably five layers, (25), (26), (27) are assembled and composed to form one sealing strip (10) and in that all of these at their ends are welded to said sealing knife edge (11).

5. Coke oven door according to Claim 1, characterized in that said layers (25), (26), (27) are suitably bent and arranged at said door body (1) to form one sectional sealing membrane shaped like a U, Z or double-Z membrane.

6. Coke oven door according to Claim 1, characterized in that said sealing knife edge (11) is a drawn and pressed profiled section equipped with a neck (32) for said layers (25), (26), (27).

7. Coke oven door according to Claim 1 or as claimed in any of the succeeding claims, characterized in that said sealing knife edge (11) is formed to be connectible by said compressive plunger (9).

8. Coke oven door according to Claim 1 or as claimed in any of the succeeding claims, characterized in that a protective strip (34) is located upstream to said sealing strip (10) on the side facing the coke oven (5).

9. Coke oven door according to Claim 8, characterized in that said protective ledge (34) is welded to a neck (33) of said sealing knife edge (11) or formed as an angular bar which is designed to extend with its short leg (35) at said sealing knife edge (36) upto a point located closely at said door body (1).

10. Coke oven door according to Claim 8, characterized in that said protective strip (34) together with said sealing knife edge (11) and the neck for layers (25), (26), (27) is designed as a drawn and pressed profiled section.
